# EUROPÄISCHE PATENTANMELDUNG

(11) **EP 0 149 968 A1**
(43) Veröffentlichungstag der Anmeldung: **31.07.1985**
(21) Anmeldenummer: 84810033.5
(22) Anmeldetag: 19.01.1984
(51) Int. Cl.: B42D 3/00, B42F 13/00

(54) **Ordner**

(71) Anmelder: Kummer, Hans, CH-3097 Liebefeld (CH)
(72) Erfinder: Kummer, Hans, CH-3097 Liebefeld (CH)
(74) Vertreter: Seehof, Michel

(57) **Zusammenfassung**

Die beiden Seiten des Ordners weisen an ihren Unterkanten je einen Kantenschutz (7) auf, der mit Kunststoffolien (4, 5) überdeckt ist. Der Kantenschutz aus Metall weist zwei einwärts gebogene Kanten (8) auf und ist derart im Pappdeckel (6) eingedrückt, dass die Aussenseiten der Verstärkung mit den Oberflächen des Pappdeckels fluchten.

Ein solcher kunststoffüberzogener Ordner weist eine Verstärkung auf, die weder Möbel verkratzen kann, noch unästhetisch aussieht, da sie unterhalb der Kunststoffolien zu liegen kommt.

## Beschreibung

Die vorliegende Erfindung bezieht sich auf einen Ordner aus Pappe, der mit einer Kunststoffolie überzogen ist. Derartige Ordner zum Ablegen von Rechnungen und sonstigen Unterlagen sind im Handel erhältlich. Bei häufigem Gebrauch solcher Ordner kann es vorkommen, dass die Kanten, insbesondere die unteren Kanten durchgescheuert werden. Es sind daher Bestrebungen vorhanden, solche Ordner zu verstärken. Dies kann beispielsweise dadurch geschehen, dass die unteren Kanten mit einem zweiten Kunststoffauftrag versehen werden, doch sind solche Verstärkungen relativ teuer in der Herstellung. Es sind ausserdem Ordner bekannt, die insbesondere an den unteren Kanten Verstärkungen aus Metall aufweisen. Abgesehen davon, dass dies ästhetische Probleme stellt, besteht bei solchen verstärkten Ordnern die Gefahr, dass Möbel zerkratzt werden.

Es ist demgegenüber Aufgabe der vorliegenden Erfindung einen Ordner anzugeben, der verstärkte Kanten aufweist und bei welchem die Gefahr nicht besteht, Möbel zu zerkratzen und der ästhetisch gefällig ist. Diese Aufgabe wird mit einem in den Ansprüchen beschriebenen Ordner gelöst.

Die Erfindung wird im folgenden anhand einer Zeichnung eines Ausführungsbeispiels näher erläutert werden.
Fig. 1 zeigt eine Draufsicht auf einen geöffneten Ordner und
Fig. 2 zeigt, in starker Vergrösserung, ein Detailschnitt des Ordners von Fig. 1.

In Fig. 1 erkennt man die beiden Seiten 1 und 2 des Ordners sowie den Rücken 3. Die gestrichelten Linien zeigen die umgeschlagene und die innere Deckfolie 4, bzw. 5 aus Kunststoff. In Fig. 2 erkennt man den Pappdeckel 6, die herumgezogene Folie 4 und die innere Deckfolie 5 sowie die Metallverstärkung 7. Wie aus der Fig. 2 ersichtlich ist, sind die oberen Ränder 8 der Verstärkung leicht einwärts gebogen, so dass diese beim Einpressen nicht hervorstehen und somit ein glatter Ueberzug möglich ist. Ausserdem muss geachtet werden, dass die drei Schenkel der Verstärkung möglichst eben sind und dass die beiden Innenkanten 9 abgerundet sind.

Da die Verstärkung von einer Kunststoffolie überzogen wird, ist es möglich, diese in der Dicke auf weniger als 0,2 mm zu reduzieren, auf beispielsweise 0,15 mm. Zum Aufbringen dieser Verstärkungen wird eine dazu geeignete Maschine verwendet, wobei ein Blechbandabrolle mittels Biegerollen vorgeformt, anschliessend einem Presswerkzeug zugeführt, dann abgeschnitten wird und in einem Pressvorgang gebogen und aufgepresst wird. Dabei sollte der Pressdruck derart sein, dass die Bänder in die Pappe gepresst werden und deren Oberfläche eben mit den Dekkeln werden. Nach dem Aufpressen der Verstärkung wird nach dem herkömmlichen Verfahren die erste Folie 4 und anschliessend die innere Deckfolie 5 aufgeklebt, wonach die üblichen Zubehöre des Ordners angebracht werden.

## Patentansprüche

1. Ordner aus Pappe, der mit Kunststoff überzogen ist, dadurch gekennzeichnet, dass er einen Kantenschutz (7) aus Metall aufweist, der von Kunststoffolien (4, 5) überdeckt ist.

2. Ordner nach Anspruch 1, dadurch gekennzeichnet, dass die Kanten (8) der Verstärkung (7) nach einwärts gebogen sind und die beiden Seitenteile derart in der Pappe (6) eingepresst sind, dass die Aussenseiten der Verstärkung eben mit der Pappdeckeloberfläche sind.

3. Ordner nach Anspruch 1 oder 2, dadurch gekennzeichnet, dass die unteren Kanten des Ordners einen Kantenschutz aufweisen.

4. Ordner nach einem der Ansprüche 1 - 3, dadurch gekennzeichnet, dass die Dicke der Verstärkung 0,2 mm und weniger beträgt.
